# EUROPÄISCHE PATENTSCHRIFT

(11) **EP 2 050 923 B1**
(45) Veröffentlichungstag und Bekanntmachung des Hinweises auf die Patenterteilung: **11.08.2010**
(21) Anmeldenummer: 07118488.1
(22) Anmeldetag: 15.10.2007
(51) Int. Cl.: E21B 25/00

(54) **Bohreinrichtung und Verfahren für die Entnahme von Bodenproben**
Drilling device and method for taking soil samples
Dispositif de forage et procédé d'extraction d'échantillons de sol

(43) Veröffentlichungstag der Anmeldung: 22.04.2009
(73) Patentinhaber: TerraSond AG, 3631 Höfen b. Thun (CH)
(72) Erfinder: Studer, Eugen, 3631 Höfen b. Thun (CH)
(74) Vertreter: BOVARD AG

(56) Entgegenhaltungen:
- EP-A- 0 990 765
- WO-A-02/36931
- DE-A1- 3 200 927
- US-A- 3 986 555
- US-A- 5 301 759

## Beschreibung

Die vorliegende Erfindung bezieht sich auf eine Bohreinrichtung für die Entnahme von Bodenproben, umfassend eine Ramme, einen Schlagkopf, auf welchen die Ramme aufschlägt, ein am Schlagkopf angebrachtes Drehgetriebe, an welchem das Bohrgestänge befestigbar ist, mit welchem Drehgetriebe das Bohrgestänge rotierend antreibbar ist, ein am Bohrgestänge angebrachtes Bohrrohr, an dessen vorderen Randbereich eine Bohrkrone befestigbar ist, und eine in das Bohrror einsetzbare Bohrprobenhülse, in welcher der Bohrprobenkern aufnehmbar ist, sowie auf ein Verfahren hierzu.

Mit derartigen Bohreinrichtungen werden insbesondere Bodenproben entnommen. Die Bohreinrichtung ist hierzu an einem Bohrständer angebracht, welcher Bohrständer am Ort der Bohrung aufgebaut werden kann. Der Bohrständer kann beispielsweise aber auch an einem Fahrzeug befestigt sein. Diese Bohreinrichtung verfügt über eine Ramme und einen Drehantrieb, somit ist es möglich, das Bohrrohr mittels Ramme und Drehantrieb oder nur mit der Ramme oder dem Drehantrieb in das Erdreich einzubringen Während des Bohrvorgangs gelangt die Bodenprobe in das Bohrrohr und kann zusammen mit dem Bohrrohr aus dem Bohrloch herausgezogen und beispielsweise in einen speziellen Behälter für die Aufnahme dieser Bodenprobe eingelegt werden.

Es sind Bohreinrichtungen bekannt, mit welchen Bodenproben entnommen werden können und welche hierzu ein Bohrrohr verwenden, das in den Boden eingebracht wird, wie beispielsweise der DE-A 32 00 927 entnehmbar ist. Dieses Dokument wird auch als nächstliegender Stand der Technik angesehen und offenbart die Merkmale des Oberbegriffs des Anspruchs 1. In diesem Bohrrohr, welches im Bohrbereich mit einer Bohrkrone ausgestattet ist, ist eine Hülse eingesetzt, die gegenüber dem Bohrrohr frei drehbar ist. Während des Bohrvorgangs soll dadurch die Hülse bezüglich des Bohrkerns, der in die Hülse gelangt, stehen bleiben, um eine möglichst optimale Bohrprobe erhalten zu können. Es hat sich aber gezeigt, dass zwischen Hülse und Bohrrohr der in die Lagerungen, mit welcher die Hülse drehbar im Bohrrohr gehalten ist, Erdreichpartikel eindringen können, wodurch die Hülse blockiert wird und mit dem Bohrrohr zusammen dreht. Das Mitdrehen der Hülse mit dem Bohrrohr kann bewirken, dass der Bohrkern abgeschert wird und mit dem Bohrrohr und der Hülse mitdreht, wodurch die Qualität der Bohrprobe beeinträchtigt wird.

Die Aufgabe der vorliegenden Erfindung besteht somit darin, eine Bohreinrichtung zu schaffen, in deren Bohrrohr eine Bohrprobenhülse aufgenommen werden kann, die gegen Verdrehung gesichert ist.

Erfindungsgemäss erfolgt die Lösung dieser Aufgabe dadurch, dass das Drehgetriebe einen Drehkopf umfasst, welcher am Schlagkopf zur Anlage kommt, welcher Drehkopf mit einem Halteelement für das Bohrrohr ausgestattet ist und welcher Drehkopf mit einer durchgehenden axialen Bohrung versehen ist, in welche eine Fixierstange eingesetzt ist, welche mit ihrem einen Endbereich drehfest im Schlagkopf gehalten ist und deren anderer Endbereich über Verbindungselemente mit der Bohrprobenhülse verbunden ist.

Mit dieser Ausgestaltung wird in optimaler Weise erreicht, dass die Bohrprobenhülse gegen Verdrehung gesichert im Bohrrohr gehalten ist, wodurch die Qualität der zu entnehmenden Bodenproben ein hohes Mass aufweist.

In vorteilhafter Weise sind der Schlagkopf und die Ramme axial verschiebbar und drehfest miteinander verbunden, wodurch erreichbar ist, dass der Schlagkopf sich nicht verdreht.

In vorteilhafter Weise besteht das Halteelement aus einem Bohrkopf, welcher über eine lösbare Verbindung mit dem Drehkopf verbunden ist und an welchem das Bohrrohr ankoppelbar ist, wodurch eine optimale Bedienbarkeit beim Bohrvorgang erreicht wird.

Zwischen dem Drehkopf und dem Bohrrohr sind Verlängerungsstücke einsetzbar, wodurch auch Bohrungen in grosser Tiefe ermöglicht werden, wobei eine einfache Bedienbarkeit gewährleistet ist.

In vorteilhafter Weise weisen die Verbindungselemente einen Halteteil auf, welcher mit der Bohrprobenhülse verbindbar ist, was ebenfalls zu einer einfachen Bedienbarkeit beiträgt.

Eine weitere vorteilhafte Ausgestaltung der Erfindung besteht darin, dass die Fixierstange mit einer zentralen Bohrung versehen ist, welche auf der Schlagkopfseite geschlossen und auf der Verbindungselementenseite offen ist, und welche mit einer Zuführleitung verbunden ist, über welche ein fluidisches Medium in die zentrale Bohrung leitbar ist. Mit dieser Ausgestaltung wird ein einfacher Aufbau erreicht, eine Zuführung eines fluidischen Mediums in das Bohrloch kann in einfacher Weise erfolgen.

In vorteilhafter Weise sind die Verbindungselemente mit einer weiteren zentralen Bohrung versehen, welche mit der zentralen Bohrung verbunden sind und über welche das fluidische Medium in den Halteteil leitbar und von dort in den Bohrbereich führbar ist, was ebenfalls einen einfachen Aufbau der Bohreinrichtung ermöglicht.

Zwischen die Fixierstange und dem Halteteil sind Verlängerungsteile einsetzbar, welche gegenseitig und mit der Fixierstange bzw. dem Halteteil lösbar verbindbar sind und welche ebenfalls mit einer weiteren zentralen Bohrung versehen sind. Dadurch wird die einfache Bedienbarkeit auch bei grossen Bohrtiefen gewährleistet.

In vorteilhafter Weise umfassen die Verbindungselemente ein Zwischenstück, welches formschlüssig auf die Fixierstange aufsteckbar ist, wodurch man eine einfache Kopplung zwischen Fixierstange und Verbindungselemente erreicht.

In vorteilhafter Weise ist der Halteteil mit radial verlaufenden Bohrungen versehen, über welche das zuführbare fluidische Medium in den Zwischenraum zwischen Bohrrohr und Bohrprobenhülse leitbar ist. Durch das fluidische Medium im Zwischenraum zwischen Bohrrohr und Bohrprobenhülse wird eine optimale Verdrehbarkeit erhalten.

Eine weitere vorteilhafte Ausgestaltung der Erfindung besteht darin, dass der Zwischenraum zwischen Bohrrohr und Bohrprobenhülse durch eine obere Dichtung und eine untere Dichtung abgeschlossen ist, wodurch vermieden werden kann, dass in diesem Zwischenraum Erdreichspartikel eindringen können.

Vorteilhaft ist es, wenn die untere Dichtung in die Bohrkrone eingesetzt ist und die Bohrkrone mit Kanälen ausgestattet ist über welche das Medium aus dem Zwischenraum in den Bohrbereich der Bohrkrone leitbar ist. Dadurch wird, neben dem Vermeiden des Eindringens von Erdreichspartikeln in den Zwischenraum, eine Kühlung und Schmierung der Bohrkrone erreicht.

In vorteilhafter Weise ist im Halteteil eine Durchgangsöffnung angebracht, welche mit einem Ventil versehen ist, wodurch ermöglicht wird, dass die Luft beim Eindringen des Bohrkerns in die Bohrprobenhülse entweichen kann.

Die Verlängerungsstücke zwischen dem Halteelement und dem Bohrrohr können eine dem Bohrrohr entsprechende Form aufweisen, wodurch die Bohrrohre bei der Entnahme der Bodenprobe im Bohrloch verbleiben können und dieses in optimaler Weise abstützen. Die Verlängerungsstücke, die zwischen dem Drehkopf und dem Halteelement einsetzbar sind können aber auch eine dem Drehkopf entsprechende Form aufweisen, was insbesondere bei hartem Bohrgrund vorteilhaft ist.

Eine weitere Aufgabe der Erfindung besteht darin, ein Verfahren für die Entnahme von Bodenproben unter Verwendung der vorgenannten Vorrichtung zu verwirklichen, welche erfindungsgemäss dadurch gelöst wird, dass das Bohrrohr mit daran angebrachter Bohrkrone und mit darin eingesetzter und gegen Verdrehung gesicherter Bohrprobenhülse in den Boden eingebohrt und/oder eingerammt wird, dass bei gefüllter Bohrprobenhülse das Bohrrohr vom Bohrkopf getrennt wird, die Bohrprobenhülse aus dem im Boden verbleibenden Bohrrohr herausgezogen wird, die Bohrprobenhülse vom Halteteil getrennt wird und die Bohrprobe entnommen wird, dass die Bohrprobenhülse in das im Boden sich befindende Bohrrohr eingesetzt und mit einer Verlängerung ausgestattet wird, auf das Bohrrohr eine Bohrrohrverlängerung aufgesetzt und mit dem Bohrkopf verbunden wird und das Bohren und/oder Einrammen weitergeführt wird.

Ausführungsformen der erfindungsgemässen Bohreinrichtung und ein Verfahren zur Entnahme von Bodenproben werden nachfolgend anhand der beiliegenden Zeichnung beispielhaft näher erläutert.

Es zeigt,
Fig. 1 eine schematische Schnittdarstellung einer ersten Ausführungsform einer erfindungsgemässen Bohreinrichtung;
Fig. 2 eine schematische Schnittdarstellung einer zweiten Ausführungsform der erfindungsgemässen Bohreinrichtung;
Fig. 3 eine schematische Schnittdarstellung einer dritten Ausführungsform der erfindungsgemässen Bohreinrichtung; und
Fig. 4 bis Fig. 8 in schematischer Darstellung einzelne Schritte des Bohrverfahrens der Durchführung einer Bohrung zur Entnahme einer Bohrprobe mit der erfindungsgemässen Bohreinrichtung.

Wie aus Fig. 1 ersichtlich ist, besteht die Bohreinrichtung 1 aus einer Ramme 2, die im bekannter, nicht dargestellter Weise beispielsweise hydraulisch angetrieben wird, welche ebenfalls in bekannter Weise an einem nicht dargestellten Bohrständer gehalten ist. Diese Ramme 2 wirkt mit einem Schlagkopf 3 zusammen, der mit einer Schlagfläche 4 ausgestattet ist. Die Ramme ist mit einer zentralen Ausnehmung 5 versehen, in welche der Schlagkopf 3 mit seiner Schlagfläche 4 hineinragt. Der den Schlagkopf 3 überragende Kragen 6 der Ramme 2 ist auf einer Druckfeder 7 abgestützt, welche sich ihrerseits auf einer Schulter 8 des Schlagkopfs 3 abstützt. In bekannter Weise ist in die zentrale Ausnehmung 5 der Ramme 2 ein Stift 9 eingesetzt, der mit einer am Schlagkopf angebrachten Abflachung 10 zusammenwirkt, wodurch erreicht wird, dass Ramme 2 und Schlagkopf 3 gegenseitig axial verschiebbar aber gegen gegenseitiges Verdrehen gesichert sind.

An den Schlagkopf 3 angesetzt ist ein Drehkopf 11, mit welchem ein Antriebsrad 12 eines Drehgetriebes 13 zusammenwirkt. Hierzu weist der Drehkopf 11 eine sechskantige Aussenform auf, das Antriebsrad 12 ist mit einer entsprechenden Ausnehmung versehen, sodass zwischen Antriebsrad 12 und Drehkopf 11 eine formschlüssige Verbindung vorhanden ist, welche eine axiale Bewegung zwischen Drehkopf 11 und Antriebsrad 12 zulässt. Das Drehgetriebe 13 und die Ramme 2 sind in einem Rahmen 44 gehalten, welcher in bekannter Weise am Bohrständer befestigt ist. Zwischen dem Rahmen und einer am Drehkopf 11 angebrachten Rippe 42 ist eine Druckfeder 7' eingesetzt, durch welche der Drehkopf 11 gegen den Schlagkopf 3 gedrückt wird.

Mit dem dem Schlagkopf 3 gegenüber liegenden Bereich ist der Drehkopf 11 mit einem Halteelement 14 verbunden, wobei diese Verbindung in bekannter Weise lösbar ist und beispielsweise über eine Gewindeverbindung mit Verriegelungsmöglichkeit erreicht wird. Selbstverständlich sind auch andere geeignete lösbare Verbindungsmöglichkeiten denkbar. Das Halteelement 14 ist als Bohrkopf 15 ausgebildet, auf welchen ein Bohrrohr 16 aufgesetzt werden kann. Die Verbindung zwischen Bohrrohr 16 und Bohrkopf 15 ist ebenfalls in bekannter, nicht dargestellter Weise als lösbare Kopplungsverbindung ausgebildet. An-diesem Bohrrohr 16 ist im hier dargestellten Ausführungsbeispiel ein weiteres Bohrrohr 17 angekoppelt, wobei auch diese Verbindung lösbar ist, an welchem weiteren Bohrrohr 17 auf der anderen Seite eine Bohrkrone 18 ebenfalls lösbar angekoppelt ist. Das Bohrrohr 16 dient hier somit als Verlängerungsstück.

Über das Drehgetriebe 13, in welchem das Antriebsrad 12 durch einen am Rahmen 44 angebrachten Motor 13' antreibbar ist, und/oder die Ramme 2 lässt sich das weitere Bohrrohr 17 mit der daran angebrachten Bohrkrone 18 über das Bohrrohr 16, den Bohrkopf 15 und den Drehkopf 11 in die Erde einbohren.

Koaxial in das weitere Bohrrohr 17 ist eine Bohrprobenhülse 19 eingesetzt. Der untere Rand dieser Bohrprobenhülse 19 ist durch die Bohrkrone 18 abgedeckt. Die Öffnung der Bohrprobenhülse 19 im Bereich der Bohrkrone 18 wird durch Federelemente 20 abgeschlossen, diese Federelemente 20 werden beim Eintritt der Bohrprobe in die Bohrprobenhülse 19 während des Bohrvorgangs aufgedrückt, beim Herausziehen der Bohrprobenhülse 19 schwenken diese Federelemente 20 durch die elastische Vorspannung in den Bereich der Öffnung der Bohrprobenhülse 19 zurück, dadurch wird vermieden, dass die Bohrprobe aus der Bohrprobenhülse 19 herausgleiten kann.

Der obere Endbereich der Bohrprobenhülse 19 ist mit einem Halteteil 21 verbunden, wobei diese Verbindung ebenfalls lösbar ist und durch zwei Stifte 34 erhalten wird, die durch entsprechende Öffnungen in der Bohrprobenhülse 19 und im Halteteil 21 eingesteckt sind.

An dem der Bohrprobenhülse 19 abgewandten Bereich ist der Halteteil 21 mit einem Verlängerungsteil 22 verbunden, welcher die Form einer Stange aufweist, und wobei die Verbindung mit dem Halteteil 21 in bekannter nicht dargestellter Weise koppelbar ist. Entsprechend verbunden ist der Verlängerungsteil 22 mit einem Zwischenstück 23, das als Hülse ausgebildet ist, welche auf den Endbereich einer Fixierstange 24 aufsteckbar und an dieser befestigbar ist. Hierzu ist ein Bereich 24' der Fixierstange 24 mit einer Verzahnung ausgestattet, auf welche eine entsprechende Innenverzahnung, die am Zwischenstück 23 angebracht ist, aufsteckbar ist, wodurch man eine drehfeste und leicht lösbare Verbindung erhält.

Die Fixierstange 24 erstreckt sich durch eine axiale Bohrung 25, die am Bohrkopf 15 und am Drehkopf 11 angebracht ist, und endet in einer Sackbohrung 43, die am Schlagkopf 3 angebracht ist. Die Fixierstange 24 ist im Schlagkopf 3 gehalten.

Durch diese Anordnung ist die Bohrprobenhülse 19 drehfest mit dem Schlagkopf 3 verbunden, welcher seinerseits gegen Verdrehung gesichert ist. Dadurch bleibt die Bohrprobenhülse 19 im weiteren Bohrrohr 17 stehen, auch wenn dieses weitere Bohrrohr 17 über das Drehgetriebe 13 in Drehung versetzt wird. Dadurch erreicht man, dass die zu entnehmende Bohrprobe praktisch unbeschädigt aus dem Erdreich ausgeschnitten wird und in die Bohrprobenhülse 19 gelangt, ohne dass die Bohrprobe zerstört wird.

Die Fixierstange 24, das Zwischenstück 23 und die Verlängerungsteile 22 sind mit jeweils einer zentralen Bohrung 26 bzw. einer weiteren zentralen Bohrung 26' ausgestattet, die koaxial angeordnet sind. Die zentrale Bohrung 26 ist am oberen Ende der Fixierstange 24 verschlossen, über eine Anschlussbohrung 27 kann in diese zentrale Bohrung 26 ein fluidisches Medium eingeleitet werden. Die nach unten verschlossene zentrale Bohrung 26' im Halteteil mündet in sternförmig angeordnete Querbohrungen 27, wodurch das zugeleitete fluidische Medium in den Zwischenraum 28 zwischen dem weiteren Bohrrohr 17 und der Bohrprobenhülse 19 gelangt. Der Zwischenraum 28 zwischen dem weiteren Bohrrohr 17 und der Bohrprobenhülse 19 ist durch eine obere Dichtung 29, die am Halteteil 21 angebracht ist, und einer unteren Dichtung 30, die im Bereich der Bohrkrone 18 angeordnet ist, abgeschlossen. Die Bohrkrone 18 weist Kanäle 31 auf, die einerseits in den Zwischenraum 28 und andererseits in den Bohrbereich der Bohrkrone 18 münden.

Bei festem trockenem Bohrgrund kann dadurch die Bohrkrone beispielsweise durch Zuleitung von Wasser gekühlt und geschmiert werden.

Um das Eindringen der Bohrprobe in die Bohrprobenhülse 19 durch die gebildete Luftkammer nicht zu behindern, ist am Halteteil eine Durchgangsöffnung 32 angebracht, die mit einem Ventil versehen ist, durch welche die aus der Bohrprobenhülse 19 zu verdrängende Luft abströmen kann.

In Fig. 2 ist eine weitere Ausführungsform einer erfindungsgemässen Bohreinrichtung 1 dargestellt, welche bis auf den Aufbau des Halteteils 21, an welchem die Bohrprobenhülse 19 befestigt ist, gleich aufgebaut ist, wie die Bohreinrichtung gemäss Fig. 1. Im hier dargestellten Ausführungsbeispiel durchdringt die zentrale Bohrung 26', über welche ein fluidisches Medium zuführbar ist, den Halteteil 21 vollständig und mündet in den Raum 33 der Bohrprobenhülse 19, welche der Aufnahme der Bohrprobe dient. Bei dieser Ausführungsform wird als fluidisches Medium Luft über die zentrale Bohrung 26, 26' in den Raum 33 zugeführt, die überschüssige Luft strömt durch die Durchgangsöffnung 32 ab und gelangt ins Freie.

Die zentrale Bohrung 26' im Halteteil 21 ist im Mündungsbereich in den Raum 33 mit einer Blattfeder 35 überdeckt. Beim Bohrvorgang, wenn Luft durch die zentrale Bohrung 26 in den Raum 33 einströmt, gibt diese Blattfeder 35 die Mündung der zentralen Bohrung 26' frei, wenn der Raum 33 in der Bohrprobenhülse 19 vollständig durch die Bohrprobe gefüllt ist, wird diese Blattfeder 35 durch das Bohrprobenmaterial gegen die Mündung der zentralen Bohrung 26' gedrückt, das Zuführen der Luft durch die zentrale Bohrung 26' in den Raum 33 wird mindestens teilweise unterbunden, der daraus entstehende Druckanstieg in der zentralen Bohrung 26, 26' und der Zuführleitung kann durch entsprechend angebrachte Ueberwachungsmittel in bekannter Weise der Bedienerperson dieser Bohreinrichtung angezeigt werden, was bedeutet, dass die Bohrprobenhülse 19 gefüllt ist und die Bohrprobe entnommen werden muss. Der Einsatz einer derartigen Bohreinrichtung eignet sich insbesondere für weichere Böden, wo keine Kühlung und Schmierung der Bohrkrone erforderlich ist.

Aus Fig. 3 ist eine weitere Ausführungsform der erfindungsgemässen Bohreinrichtung 1 ersichtlich. Diese Bohreinrichtung 1 umfasst, wie die beiden vorgängig beschriebenen Ausführungsbeispiele gemäss Fig. 1 und Fig. 2 ebenfalls eine Ramme 2, einen damit zusammen wirkenden Schlagkopf 3, einen Drehkopf 11 und ein Drehgetriebe 13. Anstelle des mit dem unteren Teil des Drehkopfs 11 verbundenen Bohrkopfs, wie dies in den Figuren 1 und 2 dargestellt ist, wird an die Unterseite des Drehkopfs 11 beim Erreichen einer gewissen Bohrtiefe ein oder mehrere Verlängerungsstücke 36 angesetzt, die eine dem Drehkopf 11 entsprechende Aussenform aufweisen. Diese Verlängerungsstücke 36 sind in gleicher Weise an den Drehkopf 11 wie auch untereinander in bekannter Weise koppelbar und sind ebenfalls mit einer axialen Bohrung 25, die jeweils durchgehend ist, versehen. Das unterste der Verlängerungsstücke 36 ist dann mit dem Bohrkopf 15 koppelbar, wie dies vorgängig beschrieben worden ist, der Bohrkopf 15 ist an ein einziges Bohrrohr 17 angekoppelt, welches mit der Bohrkrone 18 ausgestattet ist und in welchem die Bohrprobenhülse 19 eingesetzt ist. Diese Bohrprobenhülse 19 wird, wie bei den vorgängig beschriebenen Ausführungsbeispielen durch den Halteteil 21 innerhalb des Bohrrohres 17 gehalten.

Wie in den vorgängig beschriebenen Ausführungsbeispielen weisen auch in diesem Ausführungsbeispiel der Drehkopf 11 und die daran angekoppelten Verlängerungsstücke 36 wie auch der Bohrkopf 15 die entsprechende axiale Bohrung 25 auf. In diese axiale Bohrung 25 im Bereich des Drehkopfs 11 eingesetzt ist wiederum eine Fixierstange 37, die, wie bei den vorgängig beschriebenenen Ausführungsbeispielen im Schlagkopf 3 gehalten ist. Das untere Ende dieser Fixierstange 37 ist mit bekannten nicht im Detail dargestellten Kopplungsmitteln 38 ausgestattet, welche vorteilhafterweise etwa auf der Höhe, wo der Drehkopf 11 mit dem ersten Verlängerungsstück 36 zusammengekoppelt ist, zu liegen kommt. An diese Kopplungsmittel 38 der Fixierstange 37 ist ein weiteres Verlängerungsteil 39 ankoppelbar, das wiederum etwa die Länge eines Verlängerungsstückes 36 aufweist. Das unterste der Verlängerungsteile 39 ist an ein Verbindungselement 40 angekoppelt, das die Verbindung zum Halteteil 21 bildet. In der Fixierstange 37 und den Verlängerungsteilen 39 sowie auch dem Verbindungselement 40 ist wiederum die zentrale Bohrung 26 vorgesehen, über welche das fluidische Mittel in den Halteteil 21 leitbar ist, wie dies bei den vorgängig beschriebenen Ausführungsbeispielen dargelegt wurde. Die gegenseitigen Ankoppelungen erfolgen in bekannter Weise so, dass die zentrale Bohrung an diesen Stellen gedichtet ist. Die so ausgestattete Bohreinrichtung 1 kann insbesondere bei Bohrungen in ein festes Erdreich verwendet werden, bei welchem die Wand der Bohrung nicht abbröckelt.

Die vorgängig beschriebenen Ausführungsformen sind insbesondere geeignet für Bohrungen, deren Durchmesserr 15 cm oder weniger beträgt. Die Verlängerungen und Bohrrohre weisen vorteilhafter Weise eine Länge von jeweils etwa einem Meter auf.

In den Figuren 4 bis 8 sind einzelne Schritte eines Bohrvorgangs für die Entnahme einer Bodenprobe mit der erfindungsgemässen Bohreinrichtung 1, wie sie zu Fig. 1 beschrieben worden ist, dargestellt, die nachfolgend im Detail beschrieben werden. Fig. 4 zeit die Bohreinrichtung 1 bei Beginn des Bohrvorgangs, welche in bekannter Weise senkrecht am Bohrständer angeordnet ist, der so platziert wird, dass die Bohreinrichtung 1 über den Punkt im Erdreich angeordnet ist, wo gebohrt werden soll. An den Bohrkopf 15 ist ein Bohrrohr 17 angekoppelt, welches mit der Bohrkrone 18 versehen ist. Der Bohrkopf 15 ist über den Drehkopf 11 mit dem Drehgetriebe 13 der Bohreinrichtung 1 verbunden. In das Bohrrohr 17 ist die Bohrprobenhülse 19 eingesetzt, die über den Halteteil 21 und die Fixierstange 24 drehfest im Schlagkopf 3 gehalten ist.

Der Drehantrieb 13 wird aktiviert, über den Drehkopf 11 wird der Bohrkopf 15 und das Bohrrohr 17 und Bohrkrone 18 in Rotation versetzt. Das Bohrrohr 17 gräbt sich in das Erdreich ein, wobei zusätzlich auch die Ramme 2 noch aktiviert werden kann. Die Bohrprobenhülse 19 dringt zusammen mit dem Bohrrohr 17 in das Erdreich vor, wird aber über die Fixierstange 24 am Drehen gehindert.

Während dieses Bohrvorgangs wird ein Bohrkern ausgeschnitten, der in optimaler Weise und ohne Verdrehen und Abscheren als Bohrprobe 41 in die Bohrprobenhülse 19 gelangt. Wenn die Bohrprobenhülse 19 durch die Bohrprobe 41 vollständig gefüllt ist, wie dies in Fig. 5 ersichtlich ist, wird der Drehantrieb und gegebenenfalls die Ramme abgestellt, das eingebohrte Bohrrohr 17 wird vom Bohrkopf 15 gelöst, die Bohreinrichtung 1 wird mit dem Bohrkopf 15, und der Fixierstange 24 vom Halteteil 21 entfernt, dieser und die daran befestigte Bohrprobenhülse 19 mit der Bohrprobe 41 wird aus dem Bohrrohr 17, das im Erdreich verbleibt, herausgezogen, Halteteil 21 und Bohrprobenhülse 19 mit darin enthaltener Bohrprobe 41 werden voneinander gelöst, wie dies in Fig. 6 ersichtlich ist, die Bodenprobe 41, die auf der Unterseite über die Federelemente 20 in der Bohrprobenhülse 19 gehalten werden, kann auf der anderen Seite aus der Bohrprobenhülse 19 entnommen werden und in einen geeigneten Behälter abgelegt werden.

Die Bohrung kann dann weitergeführt werden. Hierzu wird die entleerte Bohrprobenhülse 19 mit dem Halteteil 21 verbunden und in das im Boden verbliebene Bohrrohr 17 eingesetzt. An den Halteteil 21 wird ein Verlängerungsteil 22 angekoppelt, auf das Bohrrohr 17 wird ein weiteres Bohrrohr 16 als Verlängerungsstück aufgesetzt und gekoppelt, die Bohreinrichtung wird auf das weitere Bohrrohr 16 aufgesetzt, die Fixierstange 24 verbindet sich mit dem Zwischenstück 23 mit dem Verlängerungsteil 22, der Bohrkopf 15 wird mit dem weiteren Bohrrohr 16 verbunden, wie dies aus Fig. 7 ersichtlich ist, die Bohrung kann weitergeführt werden.

Wie aus Fig. 8 ersichtlich ist, dringt das Bohrrohr 17 mit der Bohrkrone 18, angetrieben über das weitere Bohrrohr 16, den Bohrkopf 15, den Drehkopf 11 und den Drehantrieb 13 weiter in das Erdreich vor, die in das Bohrrohr 17 eingesetzte Bohrprobenhülse 19 wird über das Verlängerungsteil 22 drehfest mitgeführt, wiederum wird eine Bohrprobe 41' aus dem Erdreich ausgeschnitten und gelangt in die Bohrprobenhülse 19. Wenn die Bohrprobenhülse 19 gefüllt ist, wird der Bohrkopf 15 vom Bohrrohr 16 abgekoppelt, die Bohreinrichtung 1 wird im Bohrständer hochgefahren, die Fixierstange 24 löst sich vom Verbindungselement 23, danach kann die Entnahmehülse 19 mit der darin enthaltenen Bodenprobe 41' über den Verlängerungsteil 22 aus dem Bohrrohr 17 und dem Bohrrohr 16 herausgehoben werden, die Bohrprobe kann, wie vorgängig beschrieben worden ist aus der Entnahmehülse 19 entnommen werden. Danach kann Bohrrohr und Verlängerungsteil wieder verlängert werden, der Bohrvorgang kann weitergeführt werden.

Mit diesem Verfahren wird erreicht, dass einerseits, wie bereits erwähnt worden ist, optimale Bohrproben erhalten werden, andererseits wird dadurch, dass die Bohrrohre 17, 16 bei der Entnahme der Bohrprobe im Bohrloch bleiben, vermieden, dass die die Bohrwände abbröckeln oder einstürzen können, sodass jederzeit gewährleistet ist, dass der weitere Bohrvorgang ohne Probleme weitergeführt werden kann. Bei diesem Verfahren kann eine Bohreinrichtung eingesetzt werden, die dem ersten Ausführungsbeispiel gemäss Fig. 1 oder dem zweiten Ausführungsbeispiel gemäss Fig. 2 entspricht.

Mit der Ausführungsform der Bohreinrichtung, die in Fig. 3 dargestellt ist, kann der Bohrvorgang in gleicher Weise ausgeführt werden, für die Entnahme der Bodenprobe aus der Bohrprobenhülse wird aber das Bohrrohr ebenfalls aus dem Bohrloch herausgezogen.

## Patentansprüche

1. Bohreinrichtung für die Entnahme von Bodenproben, umfassend eine Ramme (2), einen Schlagkopf (3), auf welchen die Ramme (2) aufschlägt, ein am Schlagkopf (3) angebrachtes Drehgetriebe (13), an welchem das Bohrgestänge befestigbar ist, mit welchem Drehgetriebe (13) das Bohrgestänge rotierend antreibbar ist, ein am Bohrgestänge angebrachtes Bohrrohr (17), an dessen vorderen Randbereich eine Bohrkrone (18) befestigbar ist, und eine in das Bohrrohr (17) einsetzbare Bohrprobenhülse (19), in welcher der Bohrprobenkern aufnehmbar ist, **dadurch gekennzeichnet, dass** das Drehgetriebe einen Drehkopf (11) umfasst, welcher am Schlagkopf (3) zur Anlage kommt, welcher Drehkopf (11) mit einem Halteelement (14) für das Bohrrohr (16) verbindbar ist, und welcher Drehkopf (11) mit einer durchgehenden axialen Bohrung (25) versehen ist, in welche eine Fixierstange (24) eingesetzt ist, welche mit ihrem einen Endbereich drehfest im Schlagkopf (3) gehalten ist und deren anderer Endbereich über Verbindungselemente (21, 22, 23) mit der Bohrprobenhülse (19) verbunden ist.

2. Bohreinrichtung nach Anspruch 1, **dadurch gekennzeichnet, dass** der Schlagkopf (3) und die Ramme (2) axial verschiebbar und drehfest miteinander verbunden sind.

3. Bohreinrichtung nach Anspruch 1 oder 2, **dadurch gekennzeichnet, dass** das Halteelement (14) aus einem Bohrkopf (15) besteht, welcher über eine lösbare Verbindung mit dem Drehkopf (11) verbindbar ist und an welchen das Bohrrohr (16) ankoppelbar ist.

4. Bohreinrichtung nach Anspruch 3, **dadurch gekennzeichnet, dass** zwischen dem Drehkopf (11) und dem Bohrrohr (17) Verlängerungsstücke (16, 36) einsetzbar sind.

5. Bohreinrichtung nach einem der Ansprüche 1 bis 4, **dadurch gekennzeichnet, dass** die Verbindungselemente einen Halteteil (21) aufweisen, welcher mit der Bohrprobenhülse (19) verbindbar ist.

6. Bohreinrichtung nach einem der Anspruch 1 bis 5, **dadurch gekennzeichnet, dass** die Fixierstange (24) mit einer zentralen Bohrung (26) versehen ist, welche auf der Schlagkopfseite geschlossen und auf der Verbindungselementeseite offen ist, und welche mit einer Zuführleitung verbunden ist, über welche ein fluidisches Medium in die zentrale Bohrung (26) leitbar ist.

7. Bohreinrichtung nach Anspruch 6, **dadurch gekennzeichnet, dass** die Verbindungselemente (21, 22, 23) mit einer weiteren zentralen Bohrung (26') versehen sind, welche mit der zentralen Bohrung (26) verbunden sind und über welche das fluidische Medium in den Halteteil (21) leitbar und von dort in den Bohrbereich führbar ist.

8. Bohreinrichtung nach einem der Ansprüche 5 bis 7, **dadurch gekennzeichnet, dass** zwischen die Fixierstange (24) und den Halteteil (21) Verlängerungsteile (22) einsetzbar sind, welche gegenseitig und mit der Fixierstange (24) bzw. dem Halteteil (21) lösbar verbindbar sind und welche ebenfalls mit einer weiteren zentralen Bohrung (26') versehen sind.

9. Bohreinrichtung nach einem der Ansprüche 1 bis 8, **dadurch gekennzeichnet, dass** die Verbindungselemente ein Zwischenstück (23) umfassen, welches formschlüssig auf die Fixierstange (24) aufsteckbar ist.

10. Bohreinrichtung nach einem der Ansprüche 5 bis 9, **dadurch gekennzeichnet, dass** der Halteteil (21) mit radial verlaufenden Bohrungen (27) versehen ist, über welche das zuführbare fluidische Medium in den Zwischenraum zwischen Bohrrohr (17) und Bohrprobenhülse (19) leitbar ist.

11. Bohreinrichtung nach Anspruch 10, **dadurch gekennzeichnet, dass** der Zwischenraum zwischen Bohrrohr (17) und Bohrprobenhülse (19) durch eine obere Dichtung (29) und eine untere Dichtung (30) abgeschlossen ist.

12. Bohreinrichtung nach Anspruch 11, **dadurch gekennzeichnet, dass** die untere Dichtung (30) in die Bohrkrone (18) eingesetzt ist und dass die Bohrkrone (18) mit Kanälen (31) ausgestattet ist, über welche das Medium aus dem Zwischenraum in den Bohrbereich der Bohrkrone (18) leitbar ist.

13. Bohreinrichtung nach einem der Ansprüche 5 bis 12, **dadurch gekennzeichnet, dass** im Halteteil (21) eine Durchgangsöffnung (32) angebracht ist, welche mit einem Ventil versehen ist.

14. Bohreinrichtung nach einem der Ansprüche 4 bis 13, **dadurch gekennzeichnet, dass** die Verlängerungsstücke (16) zwischen das Halteelement (14) und das Bohrrohr (17) einsetzbar sind und eine dem Bohrrohr (17) entsprechende Form aufweisen.

15. Bohreinrichtung nach einem der Ansprüche 4 bis 13, **dadurch gekennzeichnet, dass** die Verlängerungsstücke (36) zwischen den Drehkopf (11) und das Halteelement (14) einsetzbar sind und eine dem Drehkopf (11) entsprechende Form aufweisen.

16. Verfahren zur Ausführung eines Bohrvorgangs mit einer Bohreinrichtung (1) nach einem der Ansprüche 1 bis 14, **dadurch gekennzeichnet, dass** das Bohrrohr (17) mit daran angebrachter Bohrkrone (18) und mit darin eingesetzter und gegen Verdrehung gesicherter Bohrprobenhülse (19) in den Boden eingebohrt und/oder eingerammt wird, dass bei gefüllter Bohrprobenhülse (19) das Bohrrohr (17) vom Bohrkopf (15) getrennt wird, die Bohrprobenhülse (19) aus dem im Boden verbleibenden Bohrrohr (17) herausgezogen wird, die Bohrprobenhülse (19) vom Halteteil (21) getrennt wird und die Bohrprobe (41) entnommen wird, dass die Bohrprobenhülse (19) in das im Boden sich befindende Bohrrohr (17) eingesetzt und mit einer Verlängerung (22) ausgestattet wird, auf das Bohrrohr (17) eine Bohrrohrverlängerung (16) aufgesetzt und mit dem Bohrkopf (15) verbunden wird und das Bohren und/oder Einrammen weitergeführt wird.

## Claims

1. Drilling device for taking soil samples, comprising a ram (2), an impact head (3), on which the ram (2) impinges, a rotary gear (13) provided on the impact head (3), to which rotary gear the drilling rod is attachable, with which rotary gear (13) the drilling rod is drivable in rotation, a drill pipe (17) installed on the drilling rod, on the front edge region of which a drill bit (18) is attachable, and a drill sample sheath (19) insertable into the drill pipe (17), in which the drill sample core is able to be received, **characterised in that** the rotary gear comprises a rotating head (11), which comes to abut the impact head (3), which rotating head (11) is connectible to a holding element (14) for the drill pipe (16), and which rotating head (11) is provided with a continuous axial bore (25), in which a fixing rod (24) is placed which is held in a rotationally fixed way in the impact head (3) by its one end region and whose other end region is connected via connecting elements (21, 22, 23) to the drill sample sheath (19).

2. Drilling device according to claim 1, **characterised in that** the impact head (3) and the ram (2) are connected to one another in an axially displaceable and rotationally fixed manner.

3. Drilling device according to claim 1 or 2, **characterised in that** the holding element (14) consists of a drilling head (15), which is connectible via a releasable connection to the rotating head (11) and to which the drill pipe (16) is able to be coupled.

4. Drilling device according to claim 3, **characterised in that** extension pieces (16, 36) are able to be inserted between the rotating head (11) and the drill pipe (17).

5. Drilling device according to one of the claims 1 to 4, **characterised in that** the connecting elements have a holding part (21), which is connectible to the drill sample sheath (19).

6. Drilling device according to one of the claims 1 to 5, **characterised in that** the fixing rod (24) is provided with a central bore (26), which is closed on the impact head side and open on the connecting element side, and which is connected to a supply line via which a fluid medium is able to be conducted into the central bore (26).

7. Drilling device according to claim 6, **characterised in that** the connecting elements (21, 22, 23) are provided with a further central bore (26'), which elements are connected to the central bore (26) and via which elements the fluid medium is able to be conducted into the holding part (21) and is able to be guided from there into the drilling region.

8. Drilling device according to one of the claims 5 to 7, **characterised in that** extension parts (22) are able to be placed between the fixing rod (24) and the holding part (21), which are connected reciprocally and to the fixing rod (24) or respectively to the holding part (21) in a releasable way and which are likewise provided with a further central bore (26').

9. Drilling device according to one of the claims 1 to 8, **characterised in that** the connecting elements comprise an interim piece (23), which is able to be put on the fixing rod (24) in a form-fitting way.

10. Drilling device according to one of the claims 5 to 9, **characterised in that** the holding part (21) is provided with radially running bores (27), via which the suppliable fluid medium is able to be conducted into the interim space between drill pipe (17) and drill sample sheath (19).

11. Drilling device according to claim 10, **characterised in that** the interim space between drill pipe (17) and drill sample sheath (19) is closed off by an upper seal (29) and a lower seal (30).

12. Drilling device according to claim 11, **characterised in that** the lower seal (30) is placed in the drill bit (18) and **in that** the drill bit (18) is provided with channels (31), via which the medium is able to be guided out of the interim space into the drilling region of the drill bit (18).

13. Drilling device according to one of the claims 5 to 12, **characterised in that** made in the holding part (21) is a passageway aperture (32) which is provided with a valve.

14. Drilling device according to one of the claims 4 to 13, **characterised in that** the extension pieces (16) are able to be placed between the holding element (14) and the drill pipe (17) and have a shape corresponding to the drill pipe (17).

15. Drilling device according to one of the claims 4 to 13, **characterised in that** the extension pieces (36) are placeable between rotating head (11) and the holding element (14) and have a shape corresponding to the rotating head (11).

16. Method for carrying out the boring procedure with a drilling device (1) according to one of the claims 1 to 14, **characterised in that** the drill pipe (17) is drilled and/or rammed into the ground with drill bit (18) installed thereon and with drill sample sheath (19) inserted therein and secured against rotation, **in that**, with filled drill sample sheath (19), the drill pipe (17) is separated from the drilling head (15), the drill sample sheath (19) is pulled out of the drill pipe (17) remaining in the ground, the drill sample sheath (19) is separated from the holding part (21) and the drill sample (41) is taken, **in that** the drill sample sheath (19) is inserted into the drill pipe (17) located in the ground and is provided with an extension (22), a drill pipe extension (16) is placed on the drill pipe (17) and is connected to the drilling head (15) and the drilling and/or ramming in is continued.

## Revendications

1. Dispositif de forage pour le prélèvement d'échantillons de sol comprenant un mouton (2), une tête de frappe (3) sur lequel frappe le mouton (2), un engrenage rotatif (13) placé sur la tête de frappe (3) sur lequel peut être fixée la tige de forage, engrenage rotatif (13) avec lequel la tige de forage peut être entraînée en rotation, comprenant un tube de forage (17) placé sur la tige de forage, sur la zone avant duquel peut être fixée une couronne de forage (18), et une gaine de sondage de forage (19) insérable dans le tube de forage (17) et dans laquelle peut être logée la carotte de sondage **caractérisé en ce que** l'engrenage rotatif comprend une tête rotative (11) qui vient s'appliquer sur la tête de frappe (3), la tête rotative (11) étant reliable à un élément de retenue (14) pour le tube de forage (16) et tête rotative (11) qui est munie d'un alésage axial traversant (25) dans lequel peut être insérée une tige de fixation (24) qui est maintenue dans sa zone d'extrémité dans la tête de frappe (3) de manière rigide à la torsion et est reliée à son autre zone d'extrémité par des éléments de liaison (21, 22, 23) à la gaine de sondage (19).

2. Dispositif de forage selon la revendication 1, **caractérisé en ce que** la tête de frappe (3) et le mouton (2) sont reliés entre eux axialement coulissants et rigides en torsion.

3. Dispositif de forage selon la revendication 1 ou 2, **caractérisé en ce que** l'élément de retenue (14) se compose d'une tête de forage (15) qui peut être reliée de manière à amovible à la tête rotative par une connexion amovible et qui peut être accouplée au tube de forage (16).

4. Dispositif de forage selon la revendication 3, **caractérisé en ce qu'**il est possible d'insérer des pièces de rallonge (16, 36) entre la tête rotative (11) et la tête de forage (17).

5. Dispositif de forage selon l'une des revendications 1 à 4, **caractérisé en ce que** les éléments de liaison présentent une pièce de retenue (21) qui peut être reliée à la gaine de sondage (19).

6. Dispositif de forage selon l'une des revendications 1 à 5, **caractérisé en ce que** la tige de fixation (24) est munie d'un perçage central (26) qui est fermé sur la face de tête de frappe et ouvert sur la face d'élément de fixation et qui est reliée à une conduite d'alimentation par laquelle peut être amené un fluide dans le perçage central (26).

7. Dispositif selon la revendication 6, **caractérisé en ce que** les éléments de liaison (21, 22, 23) sont munis d'un autre perçage central (26') qui est relié au perçage central (26) et par lequel peut être guidé le fluide dans la pièce de retenue (21 et de là dans la zone de forage.

8. Dispositif de forage selon l'une des revendications 5 à 7, **caractérisé en ce qu'**entre la tige de fixation (24) et la pièce de retenue (21), il peut être inséré des pièces de rallonge (22) qui sont reliables de manière amovible entre elles et à la tige de fixation (24) respectivement à la pièce de retenue (21) et qui sont munies également d'un autre perçage central (26').

9. Dispositif de forage selon l'une des revendications 1 à 8, **caractérisé en ce que** les éléments de liaison comprennent une pièce intermédiaire (23) qui peut être placée sur la tige de fixation (24) par adhérence de forme.

10. Dispositif de forage selon l'une des revendications 5 à 9, **caractérisé en ce que** la pièce de retenue (21) est munie de perçages (27) par lesquels le fluide peut être amené dans l'espace entre le tube de forage (17) et la gaine de sondage (19).

11. Dispositif selon la revendication 10, **caractérisé en ce que** l'espace entre le tube de forage (17) et la gaine de sondage (19) est fermé par une garniture d'étanchéité supérieure (29) et une garniture d'étanchéité inférieure (30).

12. Dispositif de forage selon la revendication 11, **caractérisé en ce que** la garniture d'étanchéité inférieure (30) est insérée dans la couronne de forage (18) et **en ce que** la couronne de forage (18) est munie de canaux (31) qui permettent de guider le fluide sortant de l'intervalle dans la zone de forage de la couronne de forage (18).

13. Dispositif de forage selon l'une des revendications 5 à 12, **caractérisé en ce qu'**une ouverture continue (32) munie d'une soupape est ménagée dans la pièce de retenue (21).

14. Dispositif de forage selon l'une des revendications 4 à 13, **caractérisé en ce que** les pièces de rallonge (16) peuvent être placées entre l'élément de retenue (14) et le tube de forage (17) et présentent une forme correspondant au tube de forage (17).

15. Dispositif de forage selon l'une des revendications 4 à 13, **caractérisé en ce que** les pièces de rallonge (36) peuvent être placées entre la tête rotative (11) et l'élément de retenue (14) et présentent une forme correspondant à la tête rotative (11).

16. Procédé pour l'exécution d'une opération de forage avec un dispositif de forage (1) selon l'une des revendications 1 à 14, **caractérisé en ce que** le tube de forage (17) peut être foré respectivement enfoncé dans le sol avec la couronne de forage (18) placée dessus et la gaine de sondage (19) introduite dedans et rigide en torsion, **en ce qu'**une fois la gaine de sondage pleine (19), le tube de forage (17) est séparé de la tête de forage (15), **en ce que** la gaine de sondage (19) est extraite du tube de forage (17) restant dans le sol, la gaine de sondage (19) est séparée de la pièce de retenue (21) et l'échantillon (41) est retiré, **en ce que** la gaine de sondage (19) est insérée dans le tube de forage (17) se trouvant dans le sol et est munie d'une rallonge (22), **en ce que** une rallonge de tube de forage (16) est placée sur le tube de forage (17), et est reliée à la tête de forage (15) et le forage et/ou l'enfoncement est poursuivi.
